# EUROPÄISCHE PATENTSCHRIFT

(11) **EP 0 790 785 B1**
(45) Veröffentlichungstag und Bekanntmachung des Hinweises auf die Patenterteilung: **26.06.2002**
(21) Anmeldenummer: 95936491.0
(22) Anmeldetag: 13.10.1995
(51) Int. Cl.: A41D 19/015, A41F 1/06

(54) **STECHSCHUTZHANDSCHUH**
GLOVE FOR PROTECTING THE HAND AGAINST CUTS
GANT DE PROTECTION CONTRE DES COUPURES

(30) Priorität: 14.10.1994 NL 9401704
(43) Veröffentlichungstag der Anmeldung: 27.08.1997
(73) Patentinhaber: WELLS LAMONT LIMITED, Carlisle, Cumbria CA3 8DA (GB)
(72) Erfinder: van Marwijk, Johannes Adrianus Augustinus, 7591 XE Denekamp (NL); Hupp, Karlheinz, 7591 CW Denekamp (NL)
(74) Vertreter: Sherrard-Smith, Hugh
(86) Internationale Anmeldenummer: EP9504040
(87) Internationale Veröffentlichungsnummer: WO9611595

(56) Entgegenhaltungen:
- US-A- 4 471 495
- US-A- 4 750 218
- US-A- 4 843 650
- US-A- 5 054 126

## Beschreibung

Die Erfindung bezieht sich auf einen Stechschutzhandschuh aus einem Ringgeflecht aus metallischen Ringen mit zumindest einem Verschlußelement.

Stechschutzhandschuhe der vorgenannten Art werden insbesondere in fleischverarbeitenden Betrieben zum Schutz vor Verletzungen durch beispielsweise Schneidwerkzeuge benutzt. Stechschutzhandschuhe sind in Kurz- und Langausführung bekannt. Im ersteren Falle reichen sie bis zum Handgelenk. Im zweiten Falle erstrecken sie sich bis zum Unterarm. Um die Stechschutzhandschuhe am Handgelenk bzw. am Arm zu befestigen, ist es bekannt, solche Stechschutzhandschuhe mit einem Verschlußelement auszubilden. In herkömmlicher Weise geschieht dies durch ein an das Ringgeflecht angenähtes Nylonband mit einer Verschlußschnalle. Alternativ ist es auch bekannt, ein solches Nylonband mit einem Druckknopf festzulegen.

US 4,471,495 A zeigt einen Stechschutzhandschuh aus Metallgeflecht mit einem von dem Metallgeflecht gebildeten Kanal, in dem ein Gurt angeordnet ist. Die freien Enden des Gurtes ragen aus einer Öffnung im Kanal heraus, damit der Handschuh befestigt werden kann. US 4,843,650 A, US 5,088,123 A, US 5,054,126 A und US 4,750,218 A zeigen ebefalls Stechschutzhandschuhe, die Schließgurte aufweisen.

Nachteilig bei diesen bekannten Stechschutzhandschuhen ist, daß sie von dem Benutzer jeweils auf das erforderliche Benutzerverschlußlängenmaß einzustellen sind. Bei Stechschutzhandschuhen mit Druckknopfverschlüssen ist das individuelle Verschlußlängenmaß dabei vielfach nicht zu erreichen, so daß in fleischverarbeitenden Betrieben nur individuell benutzbare Stechschutzhandschuhe vorgehalten werden können. Darüber hinaus sind die bekannten Stechschutzhandschuhe bakteriologisch nicht unbedenklich, da sich nicht nur an dem Nylonband selbst, sondern insbesondere auch an den Verschlußschnallen und Druckknöpfen trotz Reinigung solcher Handschuhe Restfleischpartikel festsetzen können. Darüber hinaus sind die bekannten Stechschutzhandschuhe seitlich mit einer Öffnung versehen, um überhaupt den Handschuh verschließen zu können. Das kann zu ungeschützten Bereichen der durch den Stechhandschuh zu schützenden Hand führen.

US 1,250,150 A zeigt einen Fausthandschuh aus Drahtgewebe zum Schutze der Hand des Benutzers vor Hitze beim Abnehmen heißer Gefäße von Öfen. Die Handschuhöffnung ist von einem oder mehreren Ringen aus elastischem Draht umgeben, die mit dem Rand des den Fausthandschuhkörper bildenden Drahtgewebes verbunden sind.

Es ist Aufgabe der vorliegenden Erfindung, einen Stechhandschuh der eingangs genannten Art derart weiterzubilden, daß dieser in einfacher und bequemer Weise überzuziehen und zu verschließen ist.

Zur Lösung dieser Aufgabe hat der Stechschutzhandschuh nach der Erfindung eine Ausbildung wie im Anspruch 1 angegeben.

Gemäß einem Aspekt der vorliegenden Erfindung umfaßt ein für einen Schutz der Hände vor Schneidwerkzeugen geeigneter Stechschutzhandschuh ein Ringgeflecht aus Metallringen, von denen benachbarte mit zumindest einem Verschlußelement in Eingriff stehen, wobei der Handschuh dadurch gekennzeichnet ist, daß das Verschlußelement aus metallischem Material in elastischer Ausbildung mit in einem Aufnahmekanal der Metallringe angeordnetem Verschlußelement besteht.

Es können Aufnahmekanäle zum Einbringen des elastischen Verschlußelements in dem Ringgeflecht vorgesehen sein, wobei jeder Kanal eines der elastischen Verschlußelemente enthält.

Das elastische Verschlußelement kann von einer Feder gebildet sein.

Durch das elastisch ausgebildete Verschlußelement ist der Stechschutzhandschuh sicher und einfach über eine Hand zu streifen, wodurch er durch das elastisch ausgebildete Verschlußelement automatisch an der Hand gehaltert ist. Während des Überstreifvorganges spreizt sich das unter einer Vorspannung im nicht übergestreiften Zustand in dem Stechschutzhandschuh vorgesehene Verschlußelement, um nach Überstreifen automatisch in die gespannte Verschlußstellung überzugehen. Das Maß des Spreizens und der Vorspannung ergibt sich u.a. durch die Größe der Hand und des Armgelenkes bzw. des Unterarmes der Benutzerperson. Ein umständliches Einstellen auf unterschiedliche Verschlußlängenmaße und ein umständliches Verschließen ist nicht erforderlich.

Das Verschlußelement selbst kann durch ein Federelement, ein elastisches Bändchen und dgl. gebildet sein. Zweckmäßigerweise ist dabei auf die wirkungsvolle und einfache Reinigungsmöglichkeit auch des Verschlußelementes Rücksicht zu nehmen. Daher ist das metallische Federelement entweder an einer oder aber auch an mehreren Stellen des Stechhandschuhs vorgesehen.

Insgesamt ist damit ein Stechschutzhandschuh geschaffen, der sich selbstätig auf die Hand bzw. Armmaße des Benutzers einstellt und sich wirkungsvoll und einfach reinigen läßt. Gleichfalls ist damit ein Stechschutzhandschuh geschaffen, der trotz der individuellen einfachen Verschlußmöglichkeit keine Aussparungen bzw. freien Bereiche aufweisen muß, so daß mit diesem Stechschutzhandschuh die Hand eines Benutzers wirksam vor Verletzungen zu schützen ist. Das Verschlußelement selbst ist ein Teil, das einem wesentlich verringerten Verschleiß ausgesetzt ist, da es gegenüber den herkömmlichen Verschlußelementen, in einem durch das Ringgeflecht geschützten Bereich anzuordnen ist und somit von Schneidwerkzeugen nicht zu beschädigen ist. Um den Handschuh in einer maschinellen Reinigungsvorrichtung wirksam reinigen zu können, ist darüber hinaus noch vorgesehen, daß er mit Aufhängern, z.B. in Gestalt von mit dem Ringgeflecht verbundenen Ringen, versehen ist.

Zur weiteren Erläuterung der Erfindung wird auf weitere Unteransprüche, die Zeichnung und die nachfolgende Beschreibung verwiesen. In der Zeichnung zeigen:
- Fig. 1: in einer systematischen Darstellung ein Ausführungsbeispiel eines Stechhandschuhs nach der Erfindung;
- Fig. 2: vergrößert den Bereich gemäß Ausschnitt II in Fig. 1;
- Fig. 3: ausschnittsweise den oberen Endbereich eines Ausführungsbeispiels des Stechschutzhandschuhs nach der Erfindung, und
- Fig. 4: auszugsweise eine Darstellung eines Ringgeflechtes eines Stechhandschuhs nach der Erfindung.

Der in der Zeichnung allgemein mit 1 bezifferte Stechschutzhandschuh besteht aus einem in Fig. 4 ausschnittsweise veranschaulichten Ringgeflecht 2 aus metallischen Ringen 3, von denen benachbarte ineinandergreifen. Der in der Zeichnung gezeigte Stechschutzhandschuh 1 ist mit einem Hand- und Unterarmbereich ausgerüstet und hat in dem gezeigten Ausführungsbeispiel zwei elastisch ausgebildete Verschlußelemente 4 in Gestalt von jeweils einem Federelement aus einem metallischen Material. Die Windungszahl ist dabei derart gewählt, daß zwar die angestrebte Elastizität realisiert werden kann, jedoch auch im entspannten Zustand die Windungen nicht derart eng aneinanderliegen, daß Fleischrestpartikel festgeklemmt werden. In dem gezeigten Ausführungsbeispiel sind die elastischen Verschlußelemente 4 in jeweils einem Aufnahmekanal 5 angeordnet. Der Aufnahmekanal 5 wird durch das Ringgeflecht 2 innenseitig und durch ebenfalls ein Ringgeflecht außenseitig begrenzt, so daß das elastische Verschlußelement geschützt in dem Aufnahmekanal angeordnet ist.

Wie in Fig. 3 angedeutet, können auch noch Aufhänger 6 vorgesehen sein, um den Steckhandschuh z.B. in einer automatisch arbeitenden Reinigungsvorrichtung aufzuhängen und anschließend reinigen zu können. Der Steckschutzhandschuh nach der Erfindung ist mit einfachen Mitteln wirkungsvoll zu reinigen und von Fleischresten zu befreien. Das Verschlußelement ist geschützt angeordnet. Das Verschlußelement paßt sich selbstätig unterschiedlichen Hand- und Armdicken bzw. -größen an und hält den Steckhandschuh sicher an der Bedienperson.

## Patentansprüche

1. Stechschutzhandschuh zum Schutz von Händen vor Schneidwerkzeugen, bestehend aus einem Ringgeflecht (2) aus metallischen Ringen (3) und zumindest einem Verschlußelement (4), wobei in dem Ringgeflecht (2) durch ineinandergreifende Ringe ein Aufnahmekanal (5) mit einem eingesetzen Verschlußelement (4) ausgebildet und der Aufnahmekanal (5) innenseitig von einem Ringgeflecht (2) und außenseitig ebenfalls von einem Ringgeflecht mit einem Verschlußelement (4) gebildet ist, **dadurch gekennzeichnet, daß** das Verschlußelement (4) elastisch ausgebildet ist und aus einem metallischen Material besteht und in geschützter Weise im Aufnahmekanal (5) angeordnet ist.

2. Stechschutzhandschuh nach Anspruch 1, **dadurch gekennzeichnet, daß** mehrere Aufnahmekanäle (5) zum Einsetzen eines elastischen Verschlußelements (4) in dem Ringgeflecht (2) vorgesehen sind, und daß jeder Kanal mit einem der vorgenannten elastischen Verschlußelemente versehen ist.

3. Stechschutzhandschuh nach Anspruch 1 oder 2, **dadurch gekennzeichnet, daß** das elastische Verschlußelemente (4) durch eine Feder gebildet ist.

4. Stechschutzhandschuh nach einem der Ansprüche 1 bis 3, **dadurch gekennzeichnet, daß** Aufhänger (6) am Ringgeflecht (2) vorgesehen sind.

5. Stechschutzhandschuh nach Anspruch 4, **dadurch gekennzeichnet, daß** die Aufhänger (6) von Ringen gebildet werden, die am Ringgeflecht (2) befestigt sind.

## Claims

1. Protective glove for shielding hands from cutting tools, consisting of a chain mail (2) of metal rings (3) and at least one fastener element (4), wherein a retaining passageway (5) which has a fastener element (4) inserted in it is formed in the chain mail (2) by interlocking rings and the retaining passageway (5) is formed on the inside by chain mail (2) and on the outside also by chain mail with a fastener element (4), **characterized in that** the fastener element (4) is of elastic construction and is made of a metallic material and is arranged in the retaining passageway (5) in a shielded manner.

2. Protective glove according to Claim 1, **characterized in that** a plurality of retaining passageways (5) for insertion of an elastic fastener element (4) are provided in the chain mail (2), and **in that** each passageway is provided with one of the aforesaid elastic fastener elements.

3. Protective glove according to Claim 1 or Claim 2, **characterized in that** the elastic fastener element (4) is formed by a spring.

4. Protective glove according to any one of Claims 1 to 3, **characterized in that** hangers (6) are provided on the chain mail (2).

5. Protective glove according to Claim 4, **characterized in that** the hangers (6) are formed by rings attached to the chain mail (2).

## Revendications

1. Gant de protection contre les coupures pour la protection des mains contre les outils coupants, constitué d'un treillis annulaire (2) en anneaux métalliques (3) et d'au moins un élément de fermeture (4), dans le treillis annulaire (2) étant formé par des anneaux s'emboîtant un canal récepteur (5) contenant un élément de fermeture (4), et le canal récepteur (5) étant formé intérieurement par un treillis annulaire (2) et extérieurement également par un treillis annulaire ayant un élément de fermeture (4), **caractérisé par le fait que** l'élément de fermeture (4) est élastique et constitué d'une matière métallique et est placé de manière protégée dans le canal récepteur (5).

2. Gant de protection contre les coupures selon la revendication 1, **caractérisé par le fait que** plusieurs canaux récepteurs (5) sont prévus pour la mise d'un élément élastique de fermeture (4) dans le treillis annulaire (2), et que chaque canal est pourvu d'un des éléments élastiques de fermeture précités.

3. Gant de protection contre les coupures selon l'une des revendications 1 et 2, **caractérisé par le fait que** l'élément élastique de fermeture (4) est formé par un ressort.

4. Gant de protection contre les coupures selon l'une des revendications 1 à 3, **caractérisé par le fait que** des attaches (6) sont prévues sur le treillis annulaire (2).

5. Gant de protection contre les coupures selon la revendication 4, **caractérisé par le fait que** les attaches (6) sont formées par des anneaux qui sont fixés au treillis annulaire (2).
